# FASCICULE DE BREVET EUROPEEN

(11) **EP 2 935 040 B1**
(45) Date de publication et mention de la délivrance du brevet: **10.10.2018**
(21) Numéro de dépôt: 13811176.0
(22) Date de dépôt: 16.12.2013
(51) Int. Cl.: B65D 77/04, B65D 81/38, B65D 81/32, B65D 85/50

(54) **EMBALLAGE POUR PRODUITS CONSOMMABLES, NOTAMMENT ALIMENTAIRES**
VERPACKUNG FÜR VERBRAUCHSPRODUKTEN, INSBESONDERE NAHRUNGSPRODUKTEN
PACKAGING FOR CONSUMABLE PRODUCTS, ESPECIALLY FOOD PRODUCTS

(30) Priorité: 21.12.2012 BE 201200876
(43) Date de publication de la demande: 28.10.2015
(73) Titulaire: Maloux, Jean-louis, 8300 Knokke-Heist (BE)
(72) Inventeur: Maloux, Jean-louis, 8300 Knokke-Heist (BE)
(74) Mandataire: Office Kirkpatrick
(86) Numéro de dépôt international: PCT/EP2013/076755
(87) Numéro de publication internationale: WO 2014/095755

(56) Documents cités:
- WO-A1-87/02965
- WO-A2-2004/045961
- DE-U1-202007 004 586
- US-A- 3 550 803
- US-A1- 2009 053 371
- US-B1- 6 243 936
- US-B1- 8 074 841

## Description

La présente invention a trait à un emballage pour produits consommables, notamment alimentaires, ledit emballage comprenant un double récipient et à l'utilisation de cet emballage. Plus particulièrement, l'invention concerne l'utilisation d'un emballage comprenant un double récipient pour mollusques ou crustacés, préférentiellement pour mollusques tels que des moules.
Avec le monde de la consommation dans lequel nous vivons actuellement se repose continuellement le problème de la pollution environnementale engendrée par la consommation quelquefois sauvage de toutes sortes de produits, notamment à forte valeur ajoutée, tels que des mollusques ou crustacés avec leurs carcasses odorantes ou même de luxe. Il peut aussi s'agir de vivres périssables courantes, comme un simple sandwich et leurs accompagnements ou des fruits par exemple qui après leur consommation peut amener son lot de déchets comme par exemple les noyaux, la serviette sale, les restes de pain, l'emballage des vivres, les couverts jetables.
Les autorités sont bien souvent débordées avec la conséquence dommageable d'un paysage de désolation dans nos villes et campagnes, qui sont trop fréquemment envahies par ces dépôts non autorisés de déchets, à tel point que c'est devenu un véritable fléau.
Dans le cas de produits frais, tels que fruits de mer comme les moules par exemple, avec la situation actuelle, les coquilles et les restes du jus de cuisson des moules dégagent des odeurs nauséabondes dans les poubelles, qu'elles soient domestiques ou industrielles en ce qui concerne les restaurants.
Ce dernier point n'est pas à négliger, en ce sens que les odeurs attirent des animaux affamés notamment sauvages, les pigeons, les mouettes, et même des rats qui sont porteurs de nombreuses maladies. II s'agit donc d'un problème de santé publique.
Certes, il existe des éléments d'emballages apportant un début de solution à ces problèmes, sans toutefois satisfaire l'attente à cet égard. C'est le cas notamment pour le dispositif divulgué dans le document ES-2308947 A1, qui fournit bien un emballage pour mollusques sous forme d'un récipient promis à contribuer à augmenter davantage encore la charge polluante des déchets laissés par leur consommation, sans fournir de moyens pour y remédier.

II en va de même pour le dispositif divulgué dans le document WO 03/013279 A2 et A3, décrivant quant à lui un emballage se présentant sous la forme d'un double récipient ainsi qu'un procédé de préparation de fruits de mer, ledit document restant en défaut de proposer des moyens pour remédier à la pollution causée par la consommation de ceux-ci et les carcasses laissées.
C'est encore et toujours le cas pour le dispositif d'emballage divulgué dans le document NL-9400391- A, qui fournit encore un emballage pour mollusques, ledit emballage se présentant sous la forme d'un récipient et ne fournissant pas de moyens d'évacuation des coquilles restant après la consommation de ceux-ci.
Le document WO 87/02965 A1 divulgue un emballage sous forme d'un double récipient pour produits consommables tel que de la viande du poisson, de la volaille ou des légumes, ledit emballage comprenant un récipient intérieur sous forme de poche plastique flexible. Ledit document ne mentionne aucunement l'utilisation de moyens d'évacuation des déchets.

Le document US 6243936 B1 divulgue un emballage sous forme d'un double récipient selon le préambule de la revendication 1 pour produits consommables tel que des médicaments, ledit emballage comprenant un récipient intérieur monobloc. Ledit document ne mentionne aucunement l'utilisation de moyens d'évacuation des déchets.
Le document US 3550803 divulgue un emballage sous forme d'un double récipient pour produits consommables tel que des compositions cosmétiques, ledit emballage comprenant un récipient intérieur monobloc en plastique. En outre, ledit document ne mentionne également aucunement l'utilisation de moyens d'évacuation des déchets.
Il y a donc là une sérieuse lacune en matière de gestion de l'environnement qu'il convient de combler par des gestes qui contribuent à vivre dans un environnement plus propre. Rendre son environnement domestique ou de travail plus propre, c'est en éloigner les animaux porteurs et colporteurs de germes responsables de nombreuses maladies.
La présente invention vise à remédier au problème indiqué ci-dessus. En outre, l'invention a également pour objet de fournir un nouveau type d'emballage comprenant un double récipient pour produits consommables aptes à résoudre ledit problème.

Conformément à un mode de réalisation particulier, l'invention concerne un emballage tel que défini dans la revendication 1.

Le principe général de l'invention repose sur l'utilisation d'un premier récipient extérieur possédant une paroi monobloc, et d'un second récipient intérieur possédant respectivement au moins une paroi qui est flexible ou rigide, ledit second récipient intérieur étant constitué de deux parties en forme de barquette s'étendant longitudinalement le long de l'axe longitudinal (ℓ) et qui sont refermables l'une sur l'autre.
Ainsi, l'invention repose sur une approche tout à fait nouvelle et inventive, l'inventeur ayant déterminé que de manière surprenante l'utilisation d'un premier récipient extérieur possédant une paroi monobloc, muni d'une ouverture de remplissage et d'un moyen de fermeture, présente l'avantage de fournir un récipient apte à être utilisé comme poubelle refermable en vue de récupérer les déchets produits lors de la consommation des produits contenus dans le second récipient intérieur. L'inventeur a également déterminé que de manière surprenante, un second récipient constitué de deux parties en forme de barquette s'étendant longitudinalement le long de l'axe longitudinal (ℓ) et qui sont refermables l'une sur l'autre permet d'offrir une alternative avantageuse aux récipients intérieurs existants.
Par les termes « produits consommables », on entend désigner des produits alimentaires et/ou non alimentaires. Les produits alimentaires sont par exemples de la viande du poisson, de la volaille, des légumes, des fruits de mer, plus préférentiellement des fruits de mer tels que des crustacés ou des moules. Les produits non alimentaires sont par exemple des piles, des langes pour bébé ou adultes, des serviettes hygiéniques, préférentiellement des langes.

Par les termes « moyen de fermeture », on entend désigner un bouchon ou couvercle, notamment à visser ou un système de fermeture adhésif, ledit moyen de fermeture étant hermétique, en d'autres termes ne laissant passer aucune odeur et aucun liquide. Avantageusement, le moyen de fermeture du premier récipient extérieur est muni d'une sécurité d'ouverture, préférentiellement sous forme de languette de sécurité, ladite sécurité d'ouverture garantissant au consommateur que ledit premier récipient extérieur n'a pas été ouvert par un tiers. Ledit moyen de fermeture hermétique permet de réduire les productions bactériennes et autres production biologiques et chimiques dues à la dégradation des matières, ces productions étant nocives pour la santé de l'homme, notamment par le fait qu'ils sont véhiculés par des animaux tels que chiens, chats, oiseaux ou rats, à partir des tas d'ordures et sacs poubelles ouverts accidentellement ou mal fermés vers des lieux de vie des humains.

Par le terme « barquette », on entend désigner un objet ayant la forme de petites barques, lesdites barques se présentant en coupe transversale comme étant hémicylindrique hémipolygonale ou hémielliptique En d'autres termes, lesdites barquettes sont préférentiellement à fond plat ou hémicylindrique, plus préférentiellement à fond hémicylindrique.

Selon un mode de réalisation préféré, l'emballage pour produits consommables selon l'invention est tel que les récipients intérieur et extérieur sont agencés à coulissement mutuel pour venir se glisser l'un dans l'autre.

Selon un mode de réalisation avantageux, l'emballage pour produits consommables selon l'invention est tel que le second récipient intérieur est rendu hermétique par un moyen de fermeture agencé de façon à solidariser lesdites deux parties en position couplée, de façon à former ainsi une structure hermétique jusqu'à son ouverture.

Selon un mode de réalisation avantageux, l'emballage pour produits consommables selon l'invention est tel que l'une desdites-parois du second récipient est retirable de l'autre par les deux côtés de jonction longitudinaux par un déplacement par repliage de l'une sur l'autre, d'une extrémité à l'autre.

Selon un mode de réalisation avantageux, l'emballage pour produits consommables selon l'invention est tel qu'un côté de jonction longitudinal desdites parois sert de côté pivot, en particulier articulé, permettant le déplacement en rotation mutuelle des deux parois se rattachant mutuellement par un côté de jonction longitudinal opposé.

Selon un mode de réalisation avantageux, l'emballage pour produits consommables selon l'invention est tel que lesdits premiers récipients extérieur et second récipient intérieur renferment un interstice entre leurs parois respectives, ledit interstice servant d'espace de logement. Ainsi ledit logement permet de stocker, lorsque le second récipient intérieur contient des produits consommables alimentaires, des denrées alimentaires d'accompagnement et/ou ses ustensiles de dégustation, tels que notamment des couverts aplatis en réduction.

Selon un mode de réalisation préféré du mode précédent, l'emballage pour produits consommables selon l'invention est tel que l'interstice comprend au moins un élément de fixation provisoire reliant temporairement ledit second récipient intérieur audit premier récipient extérieur jusqu'à son retrait.

Selon un mode de réalisation préféré du mode précédent, l'emballage pour produits consommables selon l'invention est tel que l'élément de fixation provisoire est constitué par une languette de liaison entre le premier récipient extérieur et le second récipient intérieur, ladite languette étant apte à se rompre à la première traction. Ladite languette de liaison constitue un signe supplémentaire que le produit contenu dans le second récipient intérieur est sorti pour la première fois du premier récipient extérieur.

Selon un mode de réalisation préféré, l'emballage pour produits consommables selon l'invention est tel que l'interstice comprend au moins un séparateur longitudinal apte à compartimenter en espaces longitudinaux ledit interstice. Ainsi lesdits espaces longitudinaux permettent de stocker, lorsque le second récipient intérieur contient des produits consommables alimentaires, des denrées alimentaires d'accompagnement et/ou ses ustensiles de dégustation, tels que notamment des couverts aplatis en réduction.

Selon un mode de réalisation préféré du mode précédent, l'emballage pour produits consommables selon l'invention est tel que ledit séparateur longitudinal est constitué par ledit élément de fixation provisoire.

Selon un mode de réalisation avantageux, l'emballage pour produits consommables selon l'invention est tel que le premier récipient extérieur et/ou le second récipient extérieur possède(nt) une paroi à une ou plusieurs couches, lesdites couches étant séparées par un matériau isotherme ou par un vide d'air.

Selon un mode de réalisation préféré, l'emballage pour produits consommables selon l'invention est tel que l'interstice comprend au moins un élément réfrigérant de façon à procurer une certaine fraîcheur durant le transport. Préférentiellement, lorsque le premier récipient extérieur comprend une paroi comprenant deux ou trois couches procurant un effet isotherme.

Selon un mode de réalisation avantageux des deux modes précédents, l'emballage pour produits consommables selon l'invention est tel que le premier récipient extérieur comprend une paroi constituée de 2 couches séparées par un matériau isotherme ou par un vide d'air, ledit premier récipient extérieur comprenant de la glace dans l'interstice.

Selon un mode de réalisation avantageux, l'emballage pour produits consommables selon l'invention est tel que, le premier récipient extérieur possède une paroi d'allure pratiquement cylindrique, préférentiellement cylindrique, ou le cas échéant, prismatique, s'étendant entre la base dudit premier récipient extérieur et une surface de sommet opposé dans laquelle est prévue l'ouverture de remplissage.

Selon un mode de réalisation préféré, l'emballage pour produits consommables selon l'invention est tel que le premier récipient extérieur et/ou le second récipient intérieur possède une paroi d'allure prismatique de section sensiblement polygonale, en particulier rectangulaire ou carrée, s'étendant entre ladite base et une surface de sommet oppose dans laquelle est prévue ladite ouverture.

Selon un mode de réalisation préféré, l'emballage pour produits consommables selon l'invention est tel que le premier récipient extérieur possède une forme en bocal. Ledit premier récipient extérieur présente un col réduit en hauteur d'allure compacte axialement s'étendant à partir du sommet du corps et aboutissant sur un épaulement sensiblement droit par rapport à la paroi.

Selon un mode de réalisation avantageux, l'emballage pour produits consommables selon l'invention est tel que le premier récipient extérieur et/ou le second récipient intérieur possède une paroi en matière plastique, préférentiellement en plastique recyclable,.

Selon un mode de réalisation préféré, l'emballage pour produits consommables selon l'invention est tel que le second récipient intérieur est stérilisé ou pasteurisé.
Selon un mode de réalisation préféré, l'emballage pour produits consommables selon l'invention est tel que le premier récipient extérieur et/ou le second récipient intérieur possèdent une paroi en matière recyclable et/ou biodégradable. L'avantage de ce mode de réalisation réside dans le caractère recyclable et/ou biodégradable de l'ensemble constitué de l'emballage et des déchets résultant de la consommation de produits consommables alimentaire, plus particulièrement de coquilles de moules. En effet, dans la mesure où pas moins de 550.000 tonnes de moules sont consommées en Europe, on peut ainsi récupérer les coquilles, les broyer pour les ajouter au ciment ou au béton ou comme soubassement routier, ce qui procure une économie appréciable. Selon un mode de réalisation avantageux, l'emballage pour produits consommables selon l'invention est tel que le récipient extérieur et/ou intérieur possède(nt) au moins une paroi transparente et/ou translucide et/ou opaque, préférentiellement translucide pour le récipient extérieur de façon à masquer les déchets généralement peu appétissant, et transparente pour le récipient intérieur, de façon à bien faire apparaître son contenu.
Selon un mode de réalisation plus spécifique, l'emballage pour produits consommables selon l'invention est tel que le premier récipient extérieur possède une paroi décorée. En ce sens, des illustrations sur le premier emballage extérieur pourront rappeler des thématiques de campagnes de propreté mises en place par les autorités publiques ou par des entreprises privées. A cet égard, ladite illustration peut également se présenter sous la forme d'une décoration du premier récipient extérieur consistant en un élément d'identification du contenu, voire en un élément de représentation du contenu lui-même.
Selon un mode de réalisation particulier, l'emballage pour produits consommables selon l'invention est tel que le premier récipient extérieur et le second récipient intérieur présentent respectivement une hauteur h1 (hauteur du premier récipient extérieur) et h2 (hauteur du second récipient intérieur) telles que h1 > h2, de préférence h1 est de 5 à 20 % plus grande que h2. Plus particulièrement le premier récipient extérieur d'emballage est de forme allongée, avantageusement selon un rapport de la hauteur à la dimension transversale hors tout qui est largement supérieur, en particulier supérieur à 1,5, de préférence à 2. Plus particulièrement, le premier récipient extérieur a un diamètre, ø1, de 5 à 20% plus grand que le diamètre du second récipient intérieur, ø2. Plus particulièrement encore, le premier récipient extérieur présente une hauteur h1 comprise entre 20 et 40 cm et un diamètre (ø1) à la base entre 12 et 14 cm, et le second récipient intérieur une hauteur h2 comprise entre 18 et 38 cm.
Selon un mode de réalisation toujours plus particulier, l'emballage pour produits consommables selon l'invention est tel que l'ouverture du premier récipient extérieur occupe la majeure partie de sa section de sommet, le moyen de fermeture étant adapté audit col s'inscrivant sensiblement dans le prolongement du corps.
Selon un mode de réalisation particulier, l'emballage pour produits consommables selon l'invention est tel qu'il comprend un élément de préhension, en particulier dans lequel l'élément de préhension est agencé à hauteur de l'ouverture, plus particulièrement dans lequel l'élément de préhension est agencé sur le col du premier récipient extérieur, ledit élément de préhension consistant encore plus particulièrement en une lanière en matière souple ou semi-rigide, en particulier en plastique, préférentiellement en plastique recyclable,.
Selon un mode de réalisation préféré, l'emballage pour produits consommables selon l'invention est tel que le premier récipient extérieur se présente sous la forme de grande bouteille, de forme ronde ou carrée, munie d'un bouchon extrêmement large, quasi aussi large que la bouteille et qui sert de récipient pour accueillir les déchets tel que coquilles, carcasses ou produits usagés tels que langes, serviettes hygiénique. Avantageusement, ledit bouchon comprend un moyen de désodorisation. Ledit moyen étant inséré dans le premier récipient extérieur après consommation et remplissage dudit récipient par les déchets résultants de la consommation des produits consommables.

Selon un autre de ses aspects, la présente invention a pour objet une utilisation d'emballage selon la revendication 14.

Ainsi un emballage comprenant un double récipient permet de par sa structure d'utiliser le second récipient intérieur comme emballage primaire temporaire jetable pour fruits de mer et le premier réservoir extérieur comme réservoir poubelle de rebut. Le double récipient est remarquable en ce que le second récipient intérieur amovible est agencé au sein du premier réservoir extérieur, dans l'espace intérieur dudit premier réservoir extérieur, est destiné à recevoir temporairement lesdits fruits de mer et à être retiré pour la consommation de ceux-ci, le premier récipient extérieur étant destiné à recevoir les déchets des fruits de mer (carapaces ou coquilles) après leur consommation suite à leur retrait dudit second récipient intérieur dans lequel ils sont initialement contenus, de façon à former ainsi un réservoir de rebut ou poubelle temporaire. A cet égard, le second récipient intérieur amovible ne reçoit que temporairement lesdits fruits de mer et est retiré du premier récipient extérieur pour la consommation de ceux-ci, tandis que le premier récipient extérieur reçoit les déchets associés à la consommation desdits fruits de mer, ledit emballage se présente donc comme un système « tout-en-un » intégrant d'une part un emballage jetable et d'autre part une poubelle.
L'utilisation d'un emballage comprenant un double récipient suivant la présente invention, permet de réduire considérablement la pollution environnementale en ce sens que le premier récipient extérieur sert de poubelle aux déchets générés par la consommation des fruits de mer contenus dans le second récipient intérieur. Par les termes « fruits de mer », on entend plus particulièrement désigner :
- les coquillages, mollusques à coquille, notamment bivalves tels que les huîtres, les moules, les palourdes, les coques, les pétoncles les myes, les couteaux de mer, les vernis, les amandes, les coquilles Saint-Jacques, les tellines,
- les escargots de mer, mollusques de la classe des gastéropodes tels que les bigorneaux, les buccins, les bulots.
- les crustacés, invertébrés à exosquelette (carapace) ou à pédoncule tels que les crevettes, les : crabes, les langoustines, les homards et les pouce-pieds
- les oursins.

Selon une utilisation avantageuse, le moyen de fermeture est refermé après remplissage du premier récipient extérieur, l'emballage et son contenu étant récupéré pour traitement et recyclage ultérieur.

L'utilisation selon l'invention d'un emballage pour fruits de mer comprenant un double récipient tend à réduire les productions bactériennes et autres productions biologiques et chimiques dues à la dégradation des matières, ces productions étant nocives pour la santé de l'homme notamment par le fait qu'elles sont véhiculées par des animaux à partir des tas d'ordures et sacs poubelles ouverts accidentellement ou mal fermes vers des lieux de vie des humains. Une fois le premier récipient extérieur rempli, celui-ci est soigneusement fermé, aucune odeur et aucun liquide ne peuvent s'en échapper, et c'est là aussi une spécificité importante de l'invention par rapport à la situation existante ou les coquilles des moules, par exemple, dégagent des odeurs très fortes dans les poubelles domestiques ou industrielles.

En cas de grève des éboueurs, par exemple, les poubelles s'amoncellent très vite, et les dangers pour la sante publique sont réels. Grâce à l'invention, ces déchets ménagers sont secs, inertes, emballés hermétiquement, rendant les conséquences pour la santé publique moins inquiétantes en de telles circonstances d'amoncellement où le facteur chaleur ne fait qu'aggraver la situation.

En outre, un apport important de l'invention réside dans le double emballage, avec le second récipient intérieur hermétique contenant les moules dans leur état de fraicheur, ne laissant passer aucune odeur et aucun liquide, étant lui-même emballé dans un premier récipient extérieur propre en forme de grande bouteille, de forme ronde ou carrée, munie d'un bouchon extrêmement large, ledit second récipient intérieur étant quasi aussi large que le premier récipient extérieur et servant de récipient pour accueillir sur la table du consommateur final les coquilles vides des moules qui ont été dégustées. De plus, la présence de ce type de récipient prend moins de place sur la table que les traditionnels couvercles de casseroles retournés ou les plats souvent trop étendus.

Des modes de réalisation particuliers de l'invention vont à présent être décrits, en tant qu'exemples, en faisant référence aux figures 1 à 15.
La figure 1 représente une vue de profil d'un premier récipient extérieur (10) d'un emballage pour produits consommables selon l'invention comprenant un double récipient (1), ledit premier récipient extérieur (10) est composé d'un corps (18), s'étendant à partir d'un fond (17) et une surface de sommet opposé (14), et présente un col réduit (16) en hauteur d'allure compacte axialement s'étendant à partir du sommet du corps (18) et aboutissant sur un épaulement (8) sensiblement droit par rapport à la paroi (11), ledit col (16) étant muni d'une ouverture (13), ledit premier récipient extérieur (10) étant recouvert d'un couvercle (15).
La figure 2 représente une vue en plan de dessus d'un premier récipient extérieur (10) d'un emballage pour produits consommables selon l'invention comprenant un double récipient (1) ledit premier récipient extérieur (10) étant recouvert d'un couvercle (15), ledit premier récipient extérieur (10) ayant une base circulaire et une paroi cylindrique (11).
La figure 3 représente une vue en coupe longitudinale médiane d'un emballage pour produits consommables selon l'invention comprenant un double récipient (1) présentant un axe longitudinal (ℓ), comprenant un premier récipient extérieur (10) présentant un col réduit (16) sur une surface de sommet opposé (14), un second récipient intérieur (20) et un interstice (9).
La figure 4 représente une vue de profil d'un second récipient intérieur (20) d'un emballage pour produits consommables selon l'invention, ledit second récipient intérieur (20), rendu hermétique par un moyen de fermeture (33), enferme des produits consommables (2) et comprend deux parties en forme de barquettes (31, 32) munies de parois (21, 22).
La figure 5 représente une vue frontale d'un second récipient intérieur (20) d'un emballage pour produits consommables (2) selon l'invention, ledit second récipient intérieur (20), rendu hermétique par un moyen de fermeture (33), enferme des produits consommables (2) et comprend deux parties en forme de barquettes (31, 32) munies de parois (21, 22) et des côtés de jonction longitudinal (34, 35).
La figure 6 représente une vue de profil d'un premier récipient extérieur (10) d'un emballage pour produits consommables selon l'invention comprenant un double récipient (1), ledit premier récipient extérieur (10) est composé d'un corps (18), s'étendant à partir d'un fond (17) et une surface de sommet opposé (14), et présente un col réduit (16) en hauteur d'allure compacte axialement s'étendant à partir du sommet du corps (18) et aboutissant sur un épaulement (8) sensiblement droit par rapport à la paroi (11), ledit col (16) étant muni d'une ouverture (13), ledit premier récipient extérieur (10) étant recouvert d'un couvercle (15).
La figure 7 représente une vue en plan de dessus d'un premier récipient extérieur (10) d'un emballage pour produits consommables selon l'invention comprenant un double récipient (1), ledit premier récipient extérieur (10) étant recouvert d'un couvercle (15), ledit premier récipient extérieur (10) ayant une base parallélépipédique à bords arrondis et une paroi de même forme (11).
La figure 8 représente une vue latérale intérieure fonctionnelle d'un emballage pour produits consommables (2) munis de coquille (3) selon l'invention comprenant un double récipient (1), ledit double récipient (1) comprenant un premier récipient extérieur (10) muni d'un col (16), un second récipient intérieur (20) retiré manuellement par l'utilisateur (50) du premier récipient extérieur (10) par une ouverture (13).
La figure 9 illustre un second récipient intérieur (20) à l'état semi-ouvert d'un emballage pour produits consommables (2) munis de coquille (3) selon l'invention, ledit second récipient intérieur (20) comprenant deux parties en forme de barquettes (31, 32) reliées par un moyen de fermeture (33), une desdites barquettes étant rigide (31) et l'autre flexible (32).
La figure 10 représente une vue de profil d'un premier récipient extérieur (10) d'un emballage pour produits consommables selon l'invention, ledit premier récipient extérieur présentant une décoration ou des finitions de surface (60).
La figure 11 représente une vue en coupe longitudinale médiane d'un emballage pour produits consommables selon l'invention comprenant un double récipient (1) présentant un axe longitudinal, comprenant un premier récipient extérieur (10) présentant un col réduit (16) fermé à l'aide d'un couvercle ou bouchon (15), un second récipient intérieur (20) et un interstice (9) comprenant un élément de fixation provisoire (70).
La figure 12 représente une vue en coupe longitudinale médiane d'un premier récipient extérieur (10) d'un emballage pour produits consommables selon l'invention après consommation desdits produits consommables, ledit premier récipient extérieur (10) étant fermé et contenant les déchets de consommation sous forme de coquilles (3).
La figure 13 représente une vue analogue à celle de la figure 1 d'un premier récipient extérieur (10) d'un emballage pour produits consommables selon l'invention muni d'une sécurité d'ouverture (80) sur le bouchon (15), après ouverture.
La figure 14 représentent une vue analogue à celle de la figure 3, le premier récipient extérieur (10) étant muni d'un élément de préhension (90).
La figure 15 représente une vue analogue à celle de la figure 3, lesdits premiers récipients extérieurs (10) et second récipient intérieur(20) comprenant une languette de liaison (51), ladite languette servant de témoin d'utilisation de l'emballage.

La présente invention se rapporte notamment à l'utilisation d'un emballage pour fruits de mer (2), plus particulièrement pour moules (2), comprenant un double récipient (1), ledit double récipient (1) comprenant un premier récipient extérieur (10) et un second récipient intérieur (20) amovible agencé dans l'espace intérieur du premier récipient extérieur (10), avec récupération du premier récipient extérieur (10) pour recevoir les carcasses ou coquilles vides (3), plus particulièrement les coquilles vides (3), et les contenir hermétiquement sans laisser s'échapper des odeurs nauséabondes et des liquides.

Il s'agit d'un emballage pour conditionner les moules lors de la vente mais qui servira aussi à récupérer les coquilles de moules. L'emballage est constitué de deux récipients distincts (10, 20), l'un venant se glisser dans l'autre. Ainsi, l'emballage se compose essentiellement d'un second récipient intérieur (20) pouvant contenir des fruits de mer (2) tandis que le premier récipient extérieur (10) servira de poubelle aux déchets (3).

Le premier récipient extérieur (10) est un récipient en plastique, préférentiellement en plastique recyclable, mais pouvant être aussi en une autre matière qui peut être décoré. C'est un récipient de forme circulaire d'une hauteur pouvant varier entre 20 et 40 centimètres. Son diamètre à la base est de 12 à 14 centimètres maximum. Son diamètre sera en général constant mais si dans certains cas le récipient prend des formes plus particulières comme par exemple la forme d'une coquille de moule, le diamètre ne sera pas constant. Le premier récipient extérieur (10) est muni d'un bouchon (15) à visser mais il pourra aussi être équipé d'un système de fermeture adhésif parfaitement hermétique qui ne laisse passer aucune odeur et aucun liquide. Il pourra être équipé d'une petite lanière en plastique (90), préférentiellement en plastique recyclable, pour faciliter son transport et notamment pour en porter plusieurs à la fois dans une seule main.

Le second récipient intérieur (20) est un plastique, préférentiellement en plastique recyclable, en forme cylindrique qui mesure entre 18 et 39 centimètres de hauteur et de 10 à 12 cm de largeur qui contient les moules (2) dans un milieu adapté à leur bonne conservation et qui est parfaitement hermétique. Ce second récipient intérieur (20) est glissé dans le premier récipient extérieur (10) pour la commercialisation.
Une fois retiré du premier récipient extérieur (10), le second récipient intérieur (20) est ouvert et les moules (2) sont cuisinées tandis que le premier récipient extérieur (10), plus grand et muni d'un bouchon (15), va être déposé sur la table pour récupérer les coquilles vides (3). Une fois plein, le bouchon (15) est vissé et le tout est hermétique et peut aller soit dans un centre de traitement des coquilles (3), soit à la poubelle sans odeur nauséabonde et sans fuite de liquide. Cette utilisation de ce type d'emballage permet de réduire la pollution urbaine en ce sens que le premier récipient extérieur (10) fait office de poubelle aux déchets (3) de ce qui a été contenu par le second emballage intérieur (20). A cet égard, l'utilisation telle que décrite d'un emballage avec possibilités d'enfermer hermétiquement les déchets tend à réduire les productions bactériennes et autres productions biologiques et chimiques dues à la dégradation des matières, ces productions étant nocives pour la sante de l'homme notamment par le fait qu'ils sont véhiculés par certains animaux à partir des tas d'ordures et sacs poubelles ouverts accidentellement ou mal fermés vers des lieux de vie des humains.

De manière tout-à-fait remarquable, par cette utilisation, le premier récipient extérieur (10) servira à accueillir les déchets généralement polluants des produits contenus par le second récipient intérieur (20) après usage de ceux -ci.

Le couvercle (15) du premier récipient extérieur (10) sera muni d'une languette de sécurité (80) qui garantit au consommateur que ledit récipient (10) n'a pas été ouvert par un tiers.
Le premier récipient extérieur (10) et le second récipient intérieur (20) peuvent être liés par une languette (51) extrêmement fragile qui se rompt à la première traction, signe supplémentaire que le produit est sorti pour la première fois de son emballage.
Tant le premier récipient extérieur (10) que les coquilles (3) sont à recycler, car on pourrait organiser la récupération des coquilles (3) ainsi collectées, les broyer pour les ajouter à du ciment ou du béton ou comme sous-bassement routier.

## Revendications

1. Emballage pour produits consommables, notamment alimentaires, comprenant un double récipient (1), ledit double récipient (1) présentant un axe longitudinal (1) et comprenant :
• un premier récipient extérieur (10), qui est composé d'un corps (18) s'étendant à partir d'un fond (17) et renfermant un espace intérieur, ledit premier récipient (10) étant muni d'un col (16) muni d'une ouverture (13) de remplissage et d'un moyen de fermeture (15), le premier récipient extérieur (10) possédant une paroi monobloc (11)
• un second récipient intérieur (20) amovible agencé dans l'espace intérieur du premier récipient extérieur (10), le second récipient intérieur (20) possédant au moins une paroi (21, 22) qui est flexible ou rigide,
**caractérisé en ce que** ledit second récipient intérieur (20) est constitué de deux parties en forme de barquette (31, 32) s'étendant longitudinalement le long de l'axe longitudinal (1) et qui sont refermables l'une (31) sur l'autre (32).

2. Emballage pour produits consommables selon la revendication 1, tel que le second récipient intérieur (20) est rendu hermétique par un moyen de fermeture (33) agencé de façon à solidariser lesdites deux parties (31, 32) en position couplée, de façon à former ainsi une structure hermétique jusqu'à son ouverture (D).

3. Emballage pour produits consommables selon l'une quelconque des revendications précédentes, tel que l'une desdites-parois (21) ou (22) est retirable de l'autre respectivement (22) ou (21) par les deux côtés de jonction longitudinaux (34) par un déplacement par repliage de l'une sur l'autre, d'une extrémité à l'autre.

4. Emballage pour produits consommables selon l'une quelconque des revendications précédentes, tel qu'un côté de jonction longitudinal (34) desdites parois (21, 22) sert de côté pivot, en particulier articulé, permettant le déplacement en rotation mutuelle des deux parois ((21), (22)) se rattachant mutuellement par un côté de jonction longitudinal opposé (35).

5. Emballage pour produits consommables selon une quelconque des revendications précédentes, tel que lesdits premiers récipients extérieurs (10) et second récipient intérieur (20) renferment un interstice (9) entre leurs parois respectives, ledit interstice servant d'espace de logement.

6. Emballage pour produits consommables selon la revendication 5, tel que l'interstice (9) comprend au moins un élément de fixation provisoire (70) reliant temporairement ledit second récipient intérieur (20) audit premier récipient extérieur (10) jusqu'à son retrait.

7. Emballage pour produits consommables selon la revendication 6, tel que l'élément de fixation provisoire est constitué par une languette de liaison (51) entre le premier récipient extérieur (10) et le second récipient intérieur (20), ladite languette étant apte à se rompre à la première traction.

8. Emballage pour produits consommables selon une quelconques des revendications 5 à 7, tel que l'interstice (9) comprend au moins un séparateur longitudinal (52) apte à compartimenter en espaces longitudinaux (53) ledit interstice (9).

9. Emballage pour produits consommables selon la revendication 8, tel que ledit séparateur longitudinal (52) est constitué par ledit élément de fixation provisoire.

10. Emballage pour produits consommables selon une quelconque des revendications précédentes, tel que le premier récipient extérieur (10) et/ou le second récipient extérieur (20) possède(nt) une paroi à une ou plusieurs couches, lesdites couches étant séparées par un matériau isotherme ou par un vide d'air.

11. Emballage pour produits consommables selon une des revendications 5 à 10, tel que l'interstice (9) comprend au moins un élément réfrigérant.

12. Emballage pour produits consommables selon les revendications 10 et 11, tel que le premier récipient extérieur (10) comprend une paroi constituée de 2 couches séparées par un matériau isotherme ou par un vide d'air, ledit premier récipient extérieur (10) comprenant de la glace dans l'interstice (9).

13. Emballage pour produits consommables selon une quelconque des revendications précédentes, tel que le premier récipient extérieur (10) est pourvu d'un moyen de fermeture (15) hermétique de type bouchon à visser.

14. Utilisation d'un emballage selon la revendication 1, **caractérisée en ce que** le second récipient intérieur (20) préalablement conditionné et rempli de mollusques (2) pourvus de leurs coquilles (3), en particulier de moules, est d'abord retire (C) du premier récipient extérieur (10), **en ce que** le récipient intérieur (20) est ensuite ouvert (D) de façon à en retirer les moules qui sont cuisinées, tandis que le premier récipient extérieur (10) est mis à disposition du consommateur sur le lieu de consommation pour y collecter les coquilles vides au fur et à mesure de la consommation des mollusques, **en ce que** après remplissage du premier récipient extérieur (10) jusqu'à un niveau se situant en deçà du plan de l'orifice (13), le moyen de fermeture (15) est refermé à fond pour être évacué aux rebuts

15. Utilisation d'un emballage comprenant un double récipient (1) selon la revendication 13, telle qu'après remplissage du premier récipient extérieur (10), le moyen de fermeture (15) est refermé, l'emballage et son contenu étant récupéré pour traitement et recyclage ultérieur.

## Patentansprüche

1. Verpackung für Verbrauchsgüter, insbesondere Lebensmittel, die einen Doppelbehälter (1) umfasst, wobei der Doppelbehälter (1) eine Längsachse (1) aufweist und Folgendes umfasst:
• einen ersten, äußeren Behälter (10), der aus einem Körper (18) besteht, der sich von einem Boden (17) erstreckt und einen Innenraum einschließt, wobei der erste Behälter (10) mit einem Hals (16) versehen ist, der mit einer Einfüllöffnung (13) und einem Verschlussmittel (15) versehen ist, wobei der erste, äußere Behälter (10) eine Wand (11) aus einem Stück besitzt,
• einen zweiten, inneren Behälter(20), der herausnehmbar im Innenraum des ersten, äußeren Behälters (10) angeordnet ist, wobei der zweite, innere Behälter (20) mindestens eine Wand (21, 22) besitzt, die flexibel oder starr ist,
**dadurch gekennzeichnet, dass**
der zweite, innere Behälter (20) aus zwei Teilen (31, 32) in Schalenform gebildet ist, die sich in Längsrichtung entlang der Längsachse (1) erstrecken und die einer (31) auf dem anderen (32) wiederverschließbar sind.

2. Verpackung für Verbrauchsgüter nach Anspruch 1, derart, dass der zweite, innere Behälter (20) luftdicht verschlossen wird und zwar mittels eines Verschlussmittels (33), das so angeordnet ist, dass es die beiden Teile (31, 32) im gekoppelten Zustand fest verbindet, sodass auf diese Weise eine Struktur gebildet wird, die luftdicht ist, solange sie nicht geöffnet wird.

3. Verpackung für Verbrauchsgüter nach einem der vorhergehenden Ansprüche, derart, dass eine der Wände (21) oder (22) von der anderen (22) bzw. (21) abnehmbar ist und zwar über die beiden Längsverbindungsseiten (34), durch eine Verlagerung infolge eines Umschlagens der einen über die andere, von einem Ende bis zum anderen.

4. Verpackung für Verbrauchsgüter nach einem der vorhergehenden Ansprüche, derart, dass eine Längsverbindungsseite (34) der Wände (21, 22) als Schwenkseite, insbesondere beweglich verbundene Seite, dient, die das Umeinanderdrehen der beiden Wände ((21), (22)) ermöglicht, die über eine gegenüberliegende Längsverbindungsseite (35) aneinander befestigt werden.

5. Verpackung für Verbrauchsgüter nach einem der vorhergehenden Ansprüche, derart, dass die ersten, äußeren Behälter (10) und der zweite, innere Behälter (20) einen Zwischenraum (9) zwischen ihren jeweiligen Wänden enthalten, wobei der Zwischenraum als Unterbringungsraum dient.

6. Verpackung für Verbrauchsgüter nach Anspruch 5, derart, dass der Zwischenraum (9) mindestens ein Element (70) zur vorläufigen Fixierung umfasst, das den zweiten, inneren Behälter (20) vorübergehend mit dem ersten, äußeren Behälter (10) verbindet, bis er entnommen wird.

7. Verpackung für Verbrauchsgüter nach Anspruch 6, derart, dass das Element zur vorläufigen Fixierung aus einer Verbindungslasche (51) zwischen dem ersten, äußeren Behälter (10) und dem zweiten, inneren Behälter (20) gebildet ist, wobei die Verbindungslasche derart beschaffen ist, dass sie beim ersten mechanischen Zug bricht.

8. Verpackung für Verbrauchsgüter nach einem der Ansprüche 5 bis 7, derart, dass der Zwischenraum (9) mindestens eine Längstrennung (52) umfasst, die geeignet ist, den Zwischenraum (9) in Längsräume (53) zu unterteilen.

9. Verpackung für Verbrauchsgüter nach Anspruch 8, derart, dass die Längstrennung (52) von dem Element zur vorläufigen Fixierung gebildet wird.

10. Verpackung für Verbrauchsgüter nach einem der vorhergehenden Ansprüche, derart, dass der erste, äußere Behälter (10) und/oder der zweite, äußere Behälter (20) eine ein- oder mehrschichtige Wand besitzen (besitzt), wobei die Schichten durch ein isothermes Material oder durch einen Luftspalt getrennt sind.

11. Verpackung für Verbrauchsgüter nach einem der Ansprüche 5 bis 10, derart, dass der Zwischenraum (9) mindestens ein Kühlelement umfasst.

12. Verpackung für Verbrauchsgüter nach den Ansprüchen 10 und 11, derart, dass der erste, äußere Behälter (10) eine Wand umfasst, die aus 2 Schichten besteht, die durch ein isothermes Material oder durch einen Luftspalt getrennt sind, wobei der erste, äußere Behälter (10) in dem Zwischenraum (9) Eis enthält.

13. Verpackung für Verbrauchsgüter nach einem der vorhergehenden Ansprüche, derart, dass der erste, äußere Behälter (10) mit einem Mittel (15) zum luftdichten Verschließen vom Typ Schraubverschluss versehen ist.

14. Verwendung einer Verpackung nach Anspruch 1, **dadurch gekennzeichnet, dass** der zweite, innere Behälter (20), der zuvor konditioniert und mit Weichtieren(2) samt ihren Schalen (3), insbesondere Muscheln, befüllt worden ist, zunächst aus dem ersten, äußeren Behälter (10) entnommen (C) wird, dadurch, dass anschließend der innere Behälter (20) geöffnet (D) wird, um die Muscheln, die gegart werden, zu entnehmen, während der erste, äußere Behälter (10) dem Verbraucher am Ort des Verzehrs zur Verfügung gestellt wird, um darin nach und nach die leeren Schalen zu sammeln, während die Weichtiere verzehrt werden, und dadurch, dass nach dem Befüllen des ersten, äußeren Behälters (10) bis zu einer Höhe unterhalb der Ebene der Öffnung (13) das Verschlussmittel (15) wieder vollständig verschlossen wird, um die Abfälle zu entsorgen.

15. Verwendung einer Verpackung, die einen Doppelbehälter (1) nach Anspruch 13 umfasst, derart, dass nach dem Befüllen des ersten, äußeren Behälters (10) das Verschlussmittel (15) wieder verschlossen wird und die Verpackung und ihr Inhalt zur Nachbehandlung und Abfallverwertung bereitgestellt werden.

## Claims

1. Packaging for consumable products, especially foodstuffs, comprising a double-container (1), said double container (1) having a longitudinal axis (1) and comprises:
• a first outer container (10), made up of a body (18) stretching from a bottom (17) and containing an inner space; the said first container (10) having a neck (16) fitted with a filling opening (13) and a closing device (15), the first outer container (10) having a monobloc wall (11)
• a removable second inner container (20) fitted in the inner space of the first outer container (10), the second inner container (20) having at least one flexible or rigid wall (21, 22) **characterised in that** said second inner container (20) is made of two parts in the form of trays (31, 32) stretching longitudinally along the longitudinal axis (1), one of which (31) can be sealed against the other (32).

2. Packaging for consumable products according to Claim 1, such that the second inner container (20) is hermetically sealed via a closing device (33) fitted in order to join the said two parts (31, 32) together, thus forming a hermetically sealed structure until it is opened (D).

3. Packaging for consumable products according to any one of the previous claims, such that one of the said walls (21) or (22) can be removed from the other [respectively (22) or (21)] via both longitudinal connecting sides (34) by folding one on the other, from one end to the other.

4. Packaging for consumable products according to any one of the previous claims, such that one longitudinal connecting side (34) of the said walls (21, 22) serves as an articulated pivot, which allows the movement, via mutual rotation, of the two walls (21, 22) that are joined together by the opposite longitudinal connecting side (35).

5. Packaging for consumable products according to any one of the previous claims, such that the said first outer containers (10) and the second inner container (20) have an interstice (9) between their respective walls, with the said interstice acting as a holding space.

6. Packaging for consumable products according to Claim 5, such that the interstice (9) contains at least one temporary fixing element (70) that temporarily joins the said second inner container (20) to the said first outer container (10) until it is removed.

7. Packaging for consumable products according to Claim 6, such that the temporary fixing element is made up of a connecting strap (51), situated between the first outer container (10) and the second inner container (20), with the said strap being capable of breaking as soon as stress is applied to it.

8. Packaging for consumable products according to any one of Claims 5 to 7, such that the interstice (9) contains at least one longitudinal partition (52) capable of dividing the said interstice (9) into longitudinal spaces (53).

9. Packaging for consumable products according to Claim 8, such that the said longitudinal partition (52) is the said temporary fixing element.

10. Packaging for consumable products according to any one of the previous claims, such that the first outer container (10) and/or the second outer container (20) contain(s) a wall with one or more layers that are separated by an isothermal material or by an airspace.

11. Packaging for consumable products according to any one of Claims 5 to 10, such that the interstice (9) contains at least one cooling element.

12. Packaging for consumable products according to Claims 10 and 11, such that the first outer container (10) comprises a wall made of 2 layers separated by an isothermal material or by an airspace, with the said first outer container (10) containing ice in the interstice (9).

13. Packaging for consumable products according to any one of the previous claims, such that the said first outer container (10) is provided with a hermetic closing device (15) of a screw-on cap type.

14. Use of a packaging according to claim 1,
**characterised in that** the second inner container (20), packaged beforehand and filled with molluscs (2) provided with the shells (3), especially mussels, is first removed (C) from the first outer container (10), the inner container (20) is then opened (D) in order to remove the mussels for cooking, while the first outer container (10) is provided to the consumer at the place of consumption for collecting the empty shells as and when the molluscs are consumed, then after the first outer container (10) is filled up to a level just below the opening (13), the closing device (15) is re-sealed so that it may be disposed of as waste.

15. Use of a packaging comprising a double container (1) according to Claim 13, such that after filling the first outer container (10), the closing device (15) is resealed, with the packaging and its contents being recovered for later treatment and recycling.
